# EUROPÄISCHE PATENTSCHRIFT

(11) **EP 3 189 561 B1**
(45) Veröffentlichungstag und Bekanntmachung des Hinweises auf die Patenterteilung: **07.10.2020**
(21) Anmeldenummer: 15766384.0
(22) Anmeldetag: 05.08.2015
(51) Int. Cl.: H01R 4/20, H01R 4/50, H01R 4/62, H01R 43/16

(54) **CRIMPKONTAKT**
CRIMP CONTACT
CONTACT A SERTIR

(30) Priorität: 03.09.2014 DE 102014112701
(43) Veröffentlichungstag der Anmeldung: 12.07.2017
(73) Patentinhaber: Harting Electric GmbH & Co. KG, 32339 Espelkamp (DE)
(72) Erfinder: WANG, Xiafu, 01277 Dresden (DE); SCHMIDT, Martin, 32312 Lübbecke (DE)
(86) Internationale Anmeldenummer: PCT/DE2015/100330
(87) Internationale Veröffentlichungsnummer: WO 2016/034166

(56) Entgegenhaltungen:
- EP-A1- 0 023 880
- EP-A2- 1 094 557
- CH-A- 234 217
- DE-A1- 2 601 952
- DE-A1- 19 854 691
- DE-B- 1 079 714
- DE-U1-202011 104 677
- GB-A- 982 667
- US-A- 3 350 500
- US-A- 3 844 923
- US-A- 3 916 518
- US-A- 4 288 311

## Beschreibung

Die Erfindung betrifft in einem ersten Aspekt einen Crimpkontakt nach dem Oberbegriff des unabhängigen Hauptanspruchs 1.

Desweiteren betrifft die Erfindung einen Schwerlaststeckverbinder mit dem Crimpkontakt.

Außerdem betrifft die Erfindung ein Verfahren zur Verwendung des Crimpkontakts
In einem weiteren Aspekt betrifft die Erfindung ein Verfahren zur Herstellung des Crimpkontakts, mit einer zusätzlichen Silberbeschichtung.

Derartige Steckverbinder und Kontakte werden eingesetzt, um zwischen elektrischen Leitern einen elektrischen Strom mit Stromstärken von beispielsweise 500 bis 650 A zu übertragen.

### Stand der Technik

Im Stand der Technik ist es bekannt, sowohl Kupferleitungen als auch Aluminiumleitungen zur elektrischen Energieübertragung insbesondere im Hochstrombereich zu verwenden. Beispielsweise wurde seinerzeit in der DDR zu diesem Zweck vorwiegend Aluminium als verfügbarer Rohstoff eingesetzt. Meist geschah dies in Form relativ starrer Einzelleiter, so dass auch heutzutage in den neuen Bundesländern derartige Energieversorgungsleitungen anzutreffen sind. Dagegen wurden im den alten Bundesländern in der Vergangenheit vorwiegend Litzenleiter aus Kupfer verwendet.

Aufgrund der aktuellen Preise und der nur in begrenztem Maße zur Verfügung stehenden Kupferressourcen und weiterhin auch aufgrund des deutlich geringeren spezifischen Gewichtes (AL: 2,73 Kg/dm³; CU: 8,9 Kg/dm³) wird heutzutage in vielen Bereichen zunehmend Aluminium als Material für elektrische Hochstromübertragungsleitungen verwendet. Dabei werden bevorzugt die flexibleren, d.h. weniger starren, Litzenleiter eingesetzt. Die Stromübertragung kann dabei sowohl im überirdischen Bereich, z.B. in Windkraftanlagen sowie im Bereich der Eisenbahn, aber auch bei der unterirdischen Energieverteilung, z.B. in Form von Erdleitungen als Bestandteil eines größeren Stromverteilungsnetzes, stattfinden. Der etwas geringere spezifische Leitwert von Aluminium und die daraus resultierenden entsprechend größeren notwendigen Kabelquerschnitte werden zugunsten der vorgenannten Vorteile in Kauf genommen.

Der zunehmende Einsatz von Aluminiumkabeln in Windkraftanlagen ist in der Druckschrift WO 2013 174 581 A1 erwähnt. Weiterhin ist der Einsatz von elektrischen Verbindern zum elektrischen Verbinden von verschiedenen Kabeln beschrieben. Es wird der Einsatz von Crimp- und Schraubverbindungen erwähnt. Um die Nachteile durch die Oxydierung am Übergang der Aluminiumlitzen zum Verbindungsstück zu vermeiden, wird vorgeschlagen, die Kabel an den Anschlussflächen des Verbindungsstücks anzuschweißen, z.B. durch Reibschweißen.

Weiterhin wird erwähnt, dass die Verbindung zwischen dem Aluminiumkabel und dem Verbindungsstück durch Reibschweißen, Rotationsreibschweißen, Ultraschallschweißen oder Widerstandsschweißen stattfinden kann. Das Verbindungsstück kann aus Kupfer gebildet sein. Alternativ dazu wird offenbart, dass das Verbindungsstück ebenfalls aus Aluminium gebildet ist, um Übergangswiderstände oder Kontaktkorrosionen an den Übergängen zwischen dem Aluminiumkabel und dem Kontaktstück zu vermeiden. Ferner wird ein Verzinnen oder ein Verzinnen und Vernickeln der Oberfläche der Verbindungsstücke vorgeschlagen.

Aus der Druckschrift DE 10 2013 105 669 A1 ist es ebenfalls bekannt, elektrische Verbinder mit einem Litzenleiter durch Widerstandsschweißen zu verbinden.

Die Druckschrift EP 1 032 077 A2 schlägt in diesem Zusammenhang vor, einen Litzenleiter aus Aluminium durch Reibschweißen mit einem Kontaktteil aus Kupfer zu verbinden.

Die Druckschrift EP 2 621 022 A1 beschreibt einen Kabelschuh zum Verbinden eines stromführenden Elements mit einem Aluminiumkabel, wobei ein erster Abschnitt eines dazugehörigen Rohrs an einer Innenseite eine Aluminiumschicht und an einer Außenseite eine Kupferschicht aufweist.

EP 2 662 934 A2 schlägt die Verwendung einer aus Aluminium oder aus einer Aluminiumlegierung bestehenden Verbindungskappe vor. Diese Verbindungskappe wird mit dem Aluminiumleiter verpresst und an das aus Kupfer oder einer Kupferlegierung bestehende Kontaktteil geschweißt.

Grundsätzlich ist die Konfektionierung bei diesen Bauformen, bei denen also der Litzenleiter an den Kontakt direkt oder indirekt angeschweißt wird, leider sehr aufwändig und kann nicht ohne entsprechende Geräte vor Ort vorgenommen werden, so dass bei diesem Bauformen keine Feldkonfektionierbarkeit gegeben ist.

Die DE 11 2011 103 392 T5 offenbart einen Crimp-Anschluss, der aus zwei verschiedenen Metallwerkstoffen, z.B. Kupfer und Aluminium, besteht. Der Verbindungsbereich dieser beiden Materialien ist zur Korrosionsvermeidung mit einem Kunststoffformteil bedeckt.

Die Druckschrift EP 2 579 390 A1 beschreibt ebenfalls ein Aluminium-Kupfer-Terminal, das ein Kontaktteil aus Aluminium und eine Anschlussteil aus Kupfer besitzt, welche miteinander verschweißt sind, wobei der Verbindungsbereich durch Anbringen einer Primärdichtung, z.B. durch ein Umspritzen mit einem speziellen Thermoplast, gegen Elektrokorrosion geschützt ist, wobei die Litze an das Kontaktteil angeschweißt wird.

Somit wird in diesen beiden letztgenannten beiden Druckschriften vorgeschlagen, den betreffenden Übergangsbereich mit einer Dichtung, beispielsweise durch ein Umspritzen mit einem speziellen Thermoplast, abzudichten. Doch zum einen ist dieser Vorgang aufwändig, und zum anderen besitzt eine solche Dichtung üblicherweise eine nur begrenzte Lebensdauer. Ein so gebildeter Verbinder ist nicht als Kontaktelement für einen Steckverbinder geeignet.

Die vorgenannten Druckschriften beziehen sich weiterhin auf Verbinder, mit denen ein Versorgungskabel an eine Stromschiene oder an ein anderes Kabel dauerhaft zur Festinstallation angeschlossen wird. Diese Installation wird also einmal montiert und ist grundsätzlich nicht dafür vorgesehen, des Öfteren geändert zu werden.

Im Gegensatz dazu sind im Stand der Technik, beispielsweise aus der Druckschrift EP 892 462 B1, auch elektrische Schwerlaststeckverbinder bekannt, die Krimpkontakte aufweisen, und deren Kabelanschlusstechnik dadurch deutlich einfacher ist.

Die Druckschrift DE 2 601 952 A1 bezieht sich auf ein Verbindungsstück, welches aus Aluminium besteht und eine Öffnung oder ein Loch aufweist. Das Verbindungsstück ist dazu vorgesehen, an eine oder mehrere elektrische Leitungen, die ebenfalls aus Aluminium bestehen, festgeklemmt zu werden, wenn diese in die Öffnung eingeführt sind. Das Festklemmen soll vorzugsweise mit Hilfe einer Hatrize geschehen.

Die Druckschrift GB 982 667 A offenbart ein Verfahren zur Verbesserung elektrischer Anschlüsse und offenbart dabei eine Klemmhülse mit einem Innengewinde und einem Schraubdorn.

Die Druckschrift US 3 350 500 A offenbart ein Verfahren zum Stumpfspleißen von koaxialen Kabeln mit einem Kern und Hülsenleitern, die durch dielektrisches Material voneinander getrennt sind. Dabei wird offenbart, dass die Hülsenleiter an den Kabelenden nach außen erweitert und die Kernleiter durch Verbindungsstöpsel verbunden werden, die in die Kabelenden im Wesentlichen axial eindringen und die Hülsenleiter durch eine leitende Hülse verbinden.

Die Druckschrift EP 1 094 557 A2 bezieht sich auf eine Platinen-Hochstrom-Steckvorrichtung zur vibrationsfreien Kontaktierung von Platinenanschlusskontakten und zu übersteckender Hauptkontakte, wobei eine maschinelle Bestückung des Dosenteils der Platinen-Hochstrom-Steckvorrichtung auf Platinen möglich ist unter Ausrichtung in Platinenbohrungen. Die Hauptkontakte sind dabei aus Kupfer hergestellt und aussen versilbert.

Die Druckschrift US 3 916 518 A offenbart ein Verfahren zur Herstelluung eines einstückigen Bimetallischen Verbinders.

Die Druckschrift EP 0 023 880 A1 offenbart ein Steckelement, das aus einem Steckerteil und einer Presshülse besteht. Damit der äussere Durchmesser der Presshülse stets kleiner als der zugehörige Aderdurchmesser ist, wird die Presshülse wenigstens zweischichtig ausge bildet. Eine innere Schicht aus Kupfer oder Aluminium übernimmt die Funktion der Stromleitung, während eine äußere Schicht aus Stahl den Kontaktdruck nach dem Pressvorgang gewährleistet.

Auch dabei bleibt jedoch das Problem bestehen, dass die Litzen des Aluminiumleiters untereinander aufgrund ihrer Oxydierung eine schlechte sogenannte "Querleitfähigkeit" (d.h. die Leitfähigkeit zwischen den einzelnen Litzen senkrecht zum Verlauf des Kabels) aufweisen, was ebenfalls bei sämtlichen beschriebenen Anordnungen den Übergangswiderstand zum Anschlusskontakt vergrößert.

Weiterhin besteht weiterhin das Problem, dass Aluminium leicht oxydiert und sich weiterhin mit anderen Metallen wie z.B. Kupfer oder Messing schlecht verbindet. Insbesondere gilt dies aufgrund ihrer großen Oberfläche für Aluminium-Litzenleiter. Im Übergangsbereich zwischen Aluminium und beispielsweise Kupfer entsteht insbesondere unter einer langfristigen Bestromung mit hohen Stromstärken und unter gleichzeitigem Sauerstoffeinfluss eine sogenannte "Elektrokorrosion", und damit eine Schicht, die einen wesentlich höheren spezifischen Widerstand besitzt als jedes der beteiligten Metalle. Durch diesen hohen Widerstand kann im Betrieb aufgrund der hohen Stromstärken eine starke Erwärmung stattfinden, durch die sich dieser Übergangswiderstand in Form einer Wechselwirkung zusätzlich erhöht. Diese Wärmeentwicklung kann außerdem weitere Folgeschäden, beispielsweise an einer Kunststoffisolierung, nach sich ziehen.

Beispielsweise im Bereich der Eisenbahn, aber auch in vielen anderen Bereichen, gibt es Anwendungen, die eine häufige Änderung der elektrischen Hochstromverkabelung erfordern. Somit existiert im Stand der Technik ein Bedarf an flexibel rangierbaren Hochstromverbindern, die bevorzugt feldkonfektionierbar oder zumindest mit möglichst geringem Aufwand konfektionierbar sind.

### Aufgabenstellung

Die Aufgabe der Erfindung besteht somit darin, einen elektrischen Verbinder anzugeben, der einerseits ein vergleichsweise unaufwändiges Anschließen eines Aluminium-Litzenleiters gestattet, der andererseits auch ein möglichst flexibles Rangieren ermöglicht und der weiterhin auch bei über einen langen Zeitraum wirkenden hohen Stromstärken eine nachhaltig gute elektrische Leitfähigkeit aufweist.

Die Aufgabe wird durch die Merkmale der unabhängigen Hauptansprüche gelöst.

Vorteilhafte Ausgestaltungen der Erfindung sind in den Unteransprüchen angegeben.

Bei der Erfindung handelt es sich gemäß dem ersten Aspekt um einen Crimpkontakt; wobei der Crimpkontakt einen aus Aluminium oder einer Aluminiumlegierung gebildeten Crimpbereich und einen dran angrenzenden, aus Kupfer oder aus einer Kupferlegierung gebildeten Kontaktbereich aufweist, wobei der Kontaktbereich Stift- oder Buchsenförmig ausgeführt sein kann. Somit kann ein Aluminium-Litzenleiter mit dem Crimpbereich vercrimpt werden, ohne dass dadurch eine sogenannte "Elektrokorrosion" entsteht.

Der Übergang vom Kupfer- zum Aluminiummaterial ist dazu erfindungsgemäß in den Crimpkontakt hinein verlegt. Dies wird ermöglicht, indem der Crimpbereich mit dem Kontaktbereich verschweißt ist. Insbesondere wird diese Verbindung bei der Herstellung des Crimpkontaktes durch einen Reibschweißvorgang hergestellt.

Bei dem Crimpkontakt kann es sich also um einen hochstromfähigen Kontaktstift oder eine hochstromfähige Kontaktbuchse handeln. Mindestens ein solcher Kontaktstift und/oder eine solche Kontaktbuchse sind in einen Isolierkörper eingeführt und bilden mit diesem zusammen einen Bestandteil des Schwerlaststeckverbinders.

Erfindungsgemäß ist der Crimpkontakt zumindest bereichsweise rotationssymmetrisch ausgebildet ist oder zumindest einen oder mehrere Bereiche mit einer zylinderförmigen oder zumindest rotationssymmetrischen Außenkontur besitzt, weil er dadurch formschlüssig in Durchgangsbohrungen oder entsprechenden ebenfalls rotationssymmetrischen Durchgangsöffnungen des Isolierkörpers angeordnet sein kann.

Erfindungsgemäß wird Aluminium aufgrund seiner leichten Verformbarkeit als Material für den Crimpbereich des Crimpkontaktes verwendet. Dies ist zur Vercrimpung eines Aluminiumleiters, insbesondere eines Aluminium-Litzenleiters, besonders vorteilhaft, weil dabei an dem betreffenden Bereich trotz dem unvermeidlichen Kontakt mit Sauerstoff keine Elektrokorrosion und insbesondere auch keine intermetallische Phase entsteht.

Zur Aufnahme des Aluminium-Litzenleiters besitzt der Crimpbereich einen Hohlraum mit einer Kabeleinführöffnung.

Erfindungsgemäß wird anschließend an den Hohlraum eine zusätzliche Durchgangsbohrung gebohrt und in diese Durchgangsöffnung wird ein Innengewinde geschnitten werden.

Erfindungsgemäß kann so ein Dorn, welcher ein dazu passendes Außengewinde sowie daran anschließend eine Spitze aufweist, mit seiner Spitze voran in den Hohlraum, bevorzugt in Richtung der Kabeleinführöffnung, also entgegen der Einführrichtung des Litzenleiters, eingeschraubt werden.

Dadurch werden die Litzen des zuvor eingeführten Aluminium-Litzenleiters von Innen gegen den Crimpbereich gepresst. Erfindungsgemäß besitzt der Crimpkontakt innerhalb seines Crimpbereichs ein zusätzliches Innengewinde. Dann wird der Litzenleiter von innen gegen dieses zusätzliche Innengewinde gepresst, wobei das zusätzliche Innengewinde durch die erhöhte Reibkraft die Litzen hält. Weiterhin wird die Oxydschicht der Aluminiumlitzen aufgebrochen. Dadurch und durch den Druck gegeneinander nimmt die Querleitfähigkeit des Litzenleiters zu. Somit verringert sich der Übergangswiderstand zwischen dem Litzenleiter und dem Crimpkontakt. Auch nach dem Vercrimpen ist durch den Einsatz des Dorns die Leitfähigkeit nachhaltig verbessert, insbesondere, wenn der Dorn bevorzugt aus Aluminium oder auch einem anderen elektrisch leitfähigen Material, beispielsweise einer Kupferlegierung besteht und sich dadurch die Kontaktfläche des Crimpkontakts gegenüber dem Litzenleiter erhöht.

Erfindungsgemäß ist der Innenradius des zylindrischen Hohlraums größer als der theoretische Innenradius des hineingeschnittenen zusätzlichen Innengewindes, so dass das in den Hohlraum hineinragende zusätzliche Innengewinde abgeflacht ist. Dies ist besonders vorteilhaft, weil dadurch einerseits zwei gewünschte Effekte des zusätziichen Innengewindes erhalten bleiben, nämlich
1.) dass die Oxydschicht der Aluminiumlitzen aufgebrochen wird, und
2.) dass der Litzenleiter entgegen seiner Einführrichtung mit besonders guter Reibwirkung im Hohlraum gehalten ist, aber dass andererseits
3.) die Litzen nicht beschädigt werden. Zum dritten Punkt ist es weiterhin besonders vorteilhaft, wenn die reale Tiefe des abgeflachten Gewindes kleiner ist als der Durchmesser der Litzen, so dass das Gewinde die Litzen nicht durchtrennen kann.

Aufgrund seiner Stabilität und seiner guten elektrischen Leitfähigkeit wird erfindungsgemäß Kupfer als Material für den Kontaktbereich eingesetzt. In einer vorteilhaften Ausgestaltung ist der Kontaktbereich zusätzlich zumindest teilweise beschichtet, beispielsweise versilbert oder vergoldet, und so dauerhaft gegen Korrosion geschützt. Weiterhin ist dadurch vorteilhafterweise auch eine dauerhaft niederohmige Steckverbindung mit anderen Kupferkontakten und darüber mit entsprechenden Kupferleitungen möglich, da der problematische Übergang zwischen Kupfer und Aluminium erfindungsgemäß in das Innere des Crimpkontaktes verlegt wird.

Von besonderem Vorteil ist es, dass der als Aluminium bestehende Crimpbereich mit dem aus Kupfer bestehenden Kontaktbereich durch einen Reibschweißvorgang verbunden ist, weil auf diese Weise das Entstehen einer Elektrokorrosion verhindert ist. Schließlich befindet sich die Kontaktfläche so im Inneren des Kontakts und kommt auf diese Weise nicht mit Sauerstoff in Berührung. Dadurch ist eine gute Leitfähigkeit auch nachhaltig, d.h. auch über einen langen Zeitraum, gewährleistet.

Weiterhin sorgt das Verschweißen, insbesondere das Reibschweißen, für eine besonders stabile Verbindung, so dass der Crimpkontakt auch mechanisch stabil ist.

Bei der Herstellung bietet sich gemäß dem zweiten Aspekt der Erfindung die Verwendung zylinderförmiger Kupfer- und Aluminiumrohlinge an, welche in axialer Richtung aneinander, erfindungsgemäß durch Reibschweißen, verschweißt werden. Für den Reibschweißvorgang erscheint dementsprechend zunächst das Rotationsschweißen sinnvoll. Vorteilhafterweise kann der Crimpbereich mit dem Kontaktbereich aber auch durch Vibrationsschweißen verbunden sein. In der Praxis hat sich eine Kombination aus Rotationsschweißen und Vibrationsschweißen als besonders vorteilhaft erwiesen, da beim reinen Rotationsschweißen der Nachteil besteht, dass die inneren Bereiche der Kontaktfläche eine geringere Reibung erfahren als die äußeren Bereiche, so dass die Elemente zumindest im Kontaktbereich ein zentrales sogenannte "Sackloch" aufweisen müssten. Beim etwas aufwändigeren Vibrationsschweißen erfahren dagegen sämtliche Bereiche die gleiche Reibenergie, so dass auch die inneren Bereiche der Kontaktfläche verschweißt werden können. In der Kombination können sich die Vorteile beider Verfahren sinnvoll ergänzen.

Durch Drehen und Bohren kann der Kontaktbereich zum Stift- oder Buchsenkontakt ausgebildet werden und in den Crimpbereich kann der Hohlraum mit der Kabeleinführöffnung gebohrt werden. Erfindungsgemäß wird in den Hohlraum das zusätzliche Innengewinde geschnitten, das der Erhöhung der auf den Litzenleiter wirkenden Reibkraft dient.

### Ausführungsbeispiel

Ein Ausführungsbeispiel der Erfindung ist in den Zeichnungen dargestellt und wird im Folgenden näher erläutert. Es zeigen:
- Fig. 1a,b: einen Querschnitt und eine perspektivische Darstellung eines als Stiftkontakt ausgebildeten Crimpkontaktes;
- Fig. 2a,b: einen Querschnitt und eine perspektivische Darstellung eines als Buchsenkontakt ausgebildeten Crimpkontaktes;
- Fig. 3a,b: einen Querschnitt und eine perspektivische Darstellung des Stiftkontakts mit einem Innengewinde;
- Fig. 3c: eine vergrößerte Darstellung des Innengewindes;
- Fig. 4a,b: einen Querschnitt und eine perspektivische Darstellung des Buchsenkontakts mit einem Innengewinde;
- Fig. 4c: eine vergrößerte Darstellung des Innengewindes;
- Fig. 5a,b: ein 3D-Querschnitt des Stift- und Buchsenkontaktes mit dem zusätzlichen Innengewinde;
- Fig. 6a,b: ein 3D-Querschnitt des Stift- und Buchsenkontaktes mit dem zusätzlichen Innengewinde und einem Dorn;
- Fig. 7: einen Schwerlaststeckverbinder in einer Explosionsdarstellung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1a zeigt einen Querschnitt und die Fig. 1b zeigt eine perspektivische Darstellung eines als Stiftkontakt 1 ausgeführten ersten Crimpkontaktes. Der Stiftkontakt 1 besitzt einen ersten Crimpbereich 11 und einen ersten Kontaktbereich 12, welche mit einander an einem ersten Übergangsbereich 10 in Kontakt stehen, beispielsweise indem sie, insbesondere durch einen Reibschweißvorgang, aneinander verschweißt sind. Dazu können bei der Herstellung beispielsweise zwei zylinderförmige Rohlinge, von denen einer aus Kupfer und der andere aus Aluminium besteht, in axialer Richtung aneinander angefügt und , z.B. durch Rotationsschweißen und/oder Vibrationsschweißen, aneinander verschweißt werden. Durch Drehen und Bohren kann in darauffolgenden Arbeitsschritten der aus Kupfer bestehende erste Kontaktbereich 12 einen Kontaktstift 121 erhalten, so dass es sich bei diesem Crimpkontakt um einen Stiftkontakt 1 handelt.

In den aus Aluminium bestehenden ersten Crimpbereich 11 kann ein erster Hohlraum 111 hineingebohrt werden. Der erste Crimpbereich 11 besitzt dadurch an seinem freistehenden Ende angrenzend an den Hohlraum eine erste Kabeleinführöffnung 110.

Die Fig.2a zeigt einen Querschnitt und die Fig. 2b zeigt eine perspektivische Darstellung eines als Buchsenkontakt 2 ausgeführten zweiten Crimpkontaktes. Der Buchsenkontakt 2 besitzt einen zweiten Crimpbereich 21 und einen zweiten Kontaktbereich 22, welche mit einander an einem zweiten Übergangsbereich 20 in Kontakt stehen, beispielsweise indem sie, insbesondere durch einen Reibschweißvorgang, aneinander verschweißt sind. Dazu können bei der Herstellung beispielsweise zwei zylinderförmige Rohlinge, von denen einer aus Kupfer und der andere aus Aluminium besteht, in axialer Richtung aneinander angefügt und , z.B. durch Rotationsschweißen und/oder Vibrationsschweißen, aneinander verschweißt werden. Durch Drehen und Bohren kann in darauffolgenden Arbeitsschritten der aus Kupfer bestehende zweite Kontaktbereich 22 eine Kontaktbuchse 221 erhalten, so dass es sich bei diesem Crimpkontakt um einen Buchsenkontakt 2 handelt. Naturgemäß weist die Buchse 221 einen Buchsenhohlraum 2211 auf, der ebenfalls bevorzugt durch Bohren entsteht.

In den aus Aluminium bestehenden zweiten Crimpbereich 21 kann weiterhin ein Hohlraum 211 hineingebohrt werden. Der zweite Crimpbereich 21 besitzt dadurch an seinem freistehenden Ende angrenzend an den zweiten Hohlraum 211 eine zweite Kabeleinführöffnung 210.

Die Fig. 3a und 3b stellen in vergleichbarer Weise den Stiftkontakt 1 in einer modifizierten Ausführung dar, in welcher der Stiftkontakt 1 zusätzlich eine erste Durchgangsöffnung 101 besitzt, die eine zylindrische Form besitzt um darin einen hier nicht dargestellten Dorn 113 (dargestellt in Fig. 6a) aufnehmen zu können. Weiterhin besitzt der modifizierte Stiftkontakt 1 einen Stifthohlraum 1211, der über die erste zylindrische Durchgangsöffnung 101 mit dem ersten Hohlraum 111 verbunden ist. Bei der Herstellung wird die erste Durchgangsöffnung 101 bevorzugt durch Bohren erzeugt, so dass es sich bei der ersten Durchgangsöffnung 101 um eine Durchgangsbohrung handelt. Weiterhin kann in die erste Durchgangsöffnung 101 ein Innengewinde 103 geschnitten sein, so dass der Dorn 113, welcher ein dazu passendes Außengewinde 2132 besitzt, in die erste Durchgangsöffnung 101 und darüber in den ersten Hohlraum 111 hineingeschraubt werden kann.

Weiterhin besitzt der erste Crimpbereich 11 in dieser modifizierten Ausführung in seinem ersten Hohlraum 111 ein erstes zusätzliches Innengewinde 112, das bei der Herstellung des Stiftkontakts 1 von innen in den ersten Crimpbereich 11 hineingeschnitten wird. Dieses erste zusätzliche Innengewinde 112 dient dazu, einen in den ersten Hohlraum 111 eingeführten Litzenleiter in diesem durch eine erhöhte Reibkraft zu halten, auch wenn der Dorn 113 in den ersten Hohlraum 111 in Richtung der ersten Kabeleinführöffnung 110, also entgegen der Einführrichtung des Litzenleiters, hineingeschraubt wird.

Eine vorteilhafte Ausführung des ersten zusätzlichen Innengewindes 112 ist in der Fig. 3c vergrößert dargestellt. Es ist offensichtlich, dass der theoretische Innendurchmesser D_{T} des ersten zusätzlichen Innengewindes 112 kleiner ist als der reale Innendurchmesser D_{R} des ersten Hohlraums 111. Der reale Verlauf dieses Innengewindes 112 ist durch den schraffierten Bereich dargestellt. Dagegen gibt der nicht schraffierte Bereich den darüber hinausgehenden theoretischen Verlauf an, den ein theoretisches Innengewinde mit der theoretischen Gewindetiefe T_{T} und dem theoretischen Gewindeinnendurchmesser D_{T} hätte. Der reale Hohlrauminnendurchmesser D_{R} ist jedoch größer als der theoretische Gewindeinnendurchmesser D_{T}, der als Maßgabe für das hineinzuschneidende Innengewinde verwendet wird. Dadurch besitzt dieses Innengewinde 112 eine reale Gewindetiefe T_{R}, die kleiner ist als die theoretische Gewindetiefe T_{T} und der reale Verlauf des Gewindes 112 ist stärker als üblich abgeflacht.

Mit anderen Worten wird bei der Herstellung nur der äußere Teil des theoretischen Innengewindes in den ersten Crimpbereich 11 geschnitten und das dadurch gebildete, real existierende, zusätzliche Innengewinde 112 besitzt somit eine besonders abgeflachte Form.

Die Fig. 4a und 4b stellen in vergleichbarer Weise den Buchsenkontakt 2 dar, der modifiziert wurde, um einen hier noch nicht dargestellten Dorn 213 (dargestellt in Fig. 6b) aufnehmen zu können. Dazu ist der Buchsenhohlraum 2211 über eine zweite zylindrische Durchgangsöffnung 201 mit dem zweiten Hohlraum 211 verbunden. Bei der Herstellung wird diese zweite Durchgangsöffnung 201 bevorzugt durch Bohren erzeugt, so dass es sich bei der zweiten Durchgangsöffnung 201 um eine Durchgangsbohrung handelt. Auch kann in die zweite Durchgangsöffnung 201 ein zweites zusätzliches Innengewinde 203 geschnitten sein, so dass der Dorn 213, der ein dazu passendes Außengewinde 2132 besitzt, in die zweite Durchgangsöffnung 201 und darüber in den zweiten Hohlraum 211 hineingeschraubt werden kann.

Weiterhin besitzt der zweite Crimpbereich 21 im zweiten Hohlraum 211 ein zweites zusätzliches Innengewinde 212, das bei der Herstellung von innen in den Crimpbereich 21 des Buchsenkontaktes 2 hineingeschnitten wird. Dieses zweite zusätzliche Innengewinde 212 dient dazu, einen in den zweiten Hohlraum 211 eingeführten Litzenleiter in diesem durch eine erhöhte Reibkraft zu halten, auch wenn der Dorn 213 in den zweiten Hohlraum 211 in Richtung der zweiten Kabeleinführöffnung 210, also entgegen der Einführrichtung des Litzenleiters, hineingeschraubt wird.

Eine vorteilhafte Ausführung des zweiten zusätzlichen Innengewindes 212 ist in der Fig. 4c vergrößert dargestellt. Der reale Verlauf dieses Innengewindes 212 ist durch den schraffierten Bereich dargestellt. Dagegen gibt der nicht schraffierte Bereich den weiteren theoretischen Verlauf an, den ein theoretisches Innengewinde mit der theoretischen Gewindetiefe T_{T} und dem theoretischen Gewindeinnendurchmesser D_{T} hätte. Der Hohlrauminnendurchmesser D_{R} ist demnach größer als der theoretische Gewindeinnendurchmesser D_{T}, der jedoch als Maßgabe für das hineinzuschneidende Innengewinde verwendet wird. Dadurch besitzt dieses Innengewinde 212 eine reale Gewindetiefe T_{R}, die kleiner ist als die theoretische Gewindetiefe T_{T} und der reale Verlauf des Gewindes 212 ist stärker als üblich abgeflacht.

Mit anderen Worten wird bei der Herstellung nur der äußere Teil des theoretischen Innengewindes in den zweiten Crimpbereich 21 geschnitten und das dadurch gebildete, real existierende, zusätzliche Innengewinde 212 besitzt somit eine besonders abgeflachte Form.

In den Fig. 5a und 5b sind der Stiftkontakt 1 und der Buchsenkontakt 2 mit der jeweiligen zylindrischen Durchgangsöffnung 101, 201 in einer geschnittenen 3D-Darstellung einander gegenüber gestellt.

Die Fig. 6a und 6b zeigen den Stiftkontakt 1 und den Buchsenkontakt 2 mit der jeweiligen Durchgangsöffnung 101, 201 und einem dazugehörigen ersten bzw. zweiten Dorn 113, 213. Jede der Durchgangsöffnungen 101, 201 besitzt ein dazu gehöriges Innengewinde 103, 203. Der jeweilige Dorn 113, 213 besitzt jeweils ein dazu passendes Außengewinde 1132, 2132, mit dem er in die jeweilige Durchgangsöffnung 101, 201 eingeschraubt ist. Weiterhin kann der Dorn 113, 213 einen Schraubkopf 1131, 2131 besitzen, der das Einschrauben aus dem Stift- oder Buchsenhohlraum 1211, 2211 heraus ermöglicht.

Die Fig.7 zeigt einen kompletten Schwerlaststeckverbinder in einer Explosionsdarstellung. Exemplarisch wird ein Stiftkontakt 1 dargestellt. Ebenso gut könnte es sich aber auch um einen Buchsenkontakt 2 handeln.

Weiterhin ist ein Isolierkörper 3 dargestellt, der dazu vorgesehen ist, den Stiftkontakt 1 aufzunehmen. Dieser Isolierköper 3 kann seinerseits über Befestigungselemente 31 in dem Steckverbindergehäuse 4 befestigt werden.

### Bezugszeichenliste

- 1: Stiftkontakt
- 10: erster Übergangsbereich
- 101: erste Durchgangsöffnung
- 103: Innengewinde
- 11: erster Crimpbereich
- 110: erste Kabeleinführöffnung
- 111: erster Hohlraum
- 112: erstes zusätzliches Innengewinde
- 12: erster Kontaktbereich
- 121: Kontaktstift
- 1211: Stifthohlraum
- 113: erster Dorn
- 1131: Schraubkopf des ersten Dorns
- 1132: Außengewinde des Dorns

- 2: Buchsenkontakt
- 20: zweiter Übergangsbereich
- 201: zweite Durchgangsöffnung
- 203: Innengewinde
- 21: zweiter Crimpbereich
- 210: zweite Kabeleinführöffnung
- 211: zweiter Hohlraum
- 212: zweites zusätzliches Innengewinde
- 22: zweiter Kontaktbereich
- 221: Kontaktbuchse
- 2211: Buchsenhohlraum
- 213: zweiter Dorn
- 2131: Schraubkopf des zweiten Dorns

- 2132: Außengewinde des zweiten Dorns

- 3: Isolierkörper
- 31: Befestigungselemente

- 4: Steckverbindergehäuse

- D_{R}: Realer Innendurchmesser des ersten / zweiten Hohlraums
- D_{T}: Theoretischer Innendurchmesser des zusätzlichen Innengewindes
- T_{R}: Theoretische Tiefe des weiteren Innenggewindes
- T_{T}: Reale Tiefe des zusätzlichen Innengewindes

## Patentansprüche

1. Crimpkontakt (1, 2) für einen Schwerlaststeckverbinder, wobei der Crimpkontakt (1, 2) zumindest Bereichsweise rotationssymmetrisch ausgebildet ist, wobei die entsprechende Symmetrieachse in Steckrichtung verläuft,
wobei der Crimpkontakt (1, 2) einen Crimpbereich (11, 21) aufweist, der aus Aluminium oder einer Aluminiumlegierung gebildet ist, wobei der Crimpkontakt (1, 2) angrenzend an den Crimpbereich (11, 21) einen Kontaktbereich (12, 22) aufweist, der aus Kupfer oder einer Kupferlegierung gebildet ist, wobei der Crimpbereich (11, 21) mit dem Kontaktbereich (12, 22) verschweißt ist, wobei der Crimpkontakt (1, 2) in seinem Crimpbereich (11, 21) einen zylindrischen Hohlraum (111, 211) mit einer Kabeleinführöffnung (110, 210) zur Aufnahme eines Aluminium-Litzenleiters aufweist, **dadurch gekennzeichnet, dass** der Crimpkontakt (1, 2) in seinem zylindrischen Hohlraum (111, 211) ein zusätzliches Innengewinde (112, 212) aufweist, wobei der reale Innendurchmesser (D_{R}) des zylindrischen Hohlraums (111, 211) größer ist, als der theoretische Innendurchmesser (D_{T}) des zusätzlichen Innengewindes (112, 212), so dass das zusätzliche Innengewinde (112, 212) abgeflacht ist, wobei der Crimpkontakt (1,2) innerhalb seines Hohlraums (111, 211) einen Dorn (113, 213) aufweist, der in Richtung der Kabeleinführöffnung (110, 210) weist, wobei der Crimpkontakt (1, 2) eine Durchgangsöffnung (101, 201) mit einem dazu passenden Innengewinde (103,203) aufweist, so dass der Dorn (113, 213) über die Durchgangsöffnung (101, 201) in den Hohlraum (111, 211) einschraubbar ist.

2. Crimpkontakt (1, 2) nach Anspruch 1 **dadurch gekennzeichnet, dass** der Dorn (113, 213) einen Schraubkopf (1131, 2131), beispielsweise einen Schlitz oder einen Kreuzschlitz, aufweist, so dass er mit Hilfe eines Schraubendrehers in den Hohlraum (111, 211) einschraubbar ist.

3. Crimpkontakt (1, 2) nach einem der vorstehenden Ansprüche,
**dadurch gekennzeichnet, dass** die Oberfläche des Kontaktbereichs (12, 22) zumindest teilweise mit Silber beschichtet ist.

4. Schwerlaststeckverbinder, aufweisend ein Steckverbindergehäuse (4), einen Isolierkörper (3) und mindestens einen im Isolierkörper (3) angeordneten Crimpkontakt (1, 2) gemäß einem der vorstehenden Ansprüche.

5. Verfahren zur Herstellung des Crimpkontaktes gemäß Anspruch 3, wobei das Verfahren folgende Schritte umfasst:
1.) Eine zylinderförmige Kupferstange und eine zylinderförmige Aluminiumstange werden durch Reibschweißen zu einer gemeinsamen zylindrischen Stange mit einem Aluminiumteil und einem Kupferteil zusammengeschweißt;
2.) durch Drehen und/oder Bohren wird aus dem Aluminiumteil der zusammenpressbare Crimpbereich (11, 21) mit einer Hohlraum (111, 211) zur Aufnahme eines Aluminium-Litzenleiters hergestellt und aus dem Kupferteil wird der Kontaktbereich (12, 22) hergestellt,
wobei der Hohlraum (111, 211) mit dem realen Innendurchmesser (D_{R}) in den Crimpbereich (11, 21) gebohrt wird, wobei in den Crimpbereich (111, 211) hohlraumseitig das zusätzliche Innengewinde (112, 212) mit dem theoretischen Innendurchmesser (D_{T}) geschnitten wird, wobei der theoretische Innendurchmesser (D_{T}) des zusätzlichen Innengewindes (112, 212) kleiner ist als der reale Durchmesser (D_{R}) des Hohlraums (111, 211), wobei weiterhin in den Crimpkontakt (1, 2) anschließend an den Hohlraum (111, 211) die zusätzliche Durchgangsöffnung (101, 201) gebohrt und in diese Durchgangsöffnung (101, 201) das dazu passende Innengewinde (103, 203) geschnitten wird, so dass der Dorn (113, 213) über die Durchgangsöffnung (101, 301) in den Hohlraum (111, 211) einschraubbar ist,
3.) die Oberfläche des Kontaktbereichs (12, 22) wird zumindest teilweise mit Silber beschichtet.

6. Verfahren gemäß Anspruch 5, wobei das Reibschweißen im ersten Verfahrensschritt Rotationsschweißen und/oder Vibrationsschweißen umfasst.

7. Verfahren zur Verwendung des Crimpkontaktes (1, 2) nach einem der Ansprüche 1 bis 3, wobei
A.) zunächst ein Litzenleiter durch die Kabeleinführöffnung (110, 210) in den zylindrischen Hohlraum (111, 211) des Crimpbereichs (11, 21) des Crimpkontaktes (1, 2) eingeführt wird, woraufhin
B.) der Dorn (113, 213) in den Hohlraum (111, 211) des Crimpbereichs (11, 21) entgegen der Einführrichtung des Litzenleiters eingeschraubt wird, woraufhin
C.) der Crimpbereich (11, 21) mit einem Crimpwerkzeug zusammengepresst wird.

8. Verfahren gemäß Anspruch 7, wobei der Litzenleiter beim Einschrauben des Dorns (113, 213) durch das zusätzliche Innengewinde (112, 212) des Hohlraums (111, 211) mit besonders großer Reibkraft in der Hohlraum (111, 211) gehalten ist.

9. Verfahren gemäß einem der Ansprüche 7 bis 8, wobei die Litzen des Litzenleiters durch das Einschrauben des Dorns (113, 213) zusammengepresst und von innen gegen den Crimpbereich (11, 21) gepresst werden, wodurch Oxydschichten der Litzen aufgebrochen werden, wodurch sich die Querleitfähigkeit vergrößert.

## Claims

1. Crimp contact (1, 2) for a heavy load plug connector, wherein the crimp contact (1, 2) is embodied at least in regions in a rotationally symmetrical manner, wherein the corresponding symmetrical axis extends in the plugging direction,
wherein the crimp contact (1, 2) comprises a crimp region (11, 21) that is embodied from aluminum or an aluminum alloy,
wherein the crimp contact (1, 2) comprises a contact region (12, 22) that adjoins the crimp region (11, 21), said contact region being embodied from copper or a copper alloy, wherein the crimp region (11, 21) is welded to the contact region (12, 22), wherein the crimp contact (1, 2) comprises in its crimp region (11, 21) a cylindrical hollow chamber (111, 211) having a cable insertion opening (110, 210) for receiving an aluminum stranded conductor, **characterized in that** the crimp contact (1, 2) comprises in its cylindrical hollow chamber (111, 211) an additional inner thread (112, 212), wherein the actual inner diameter (D_{R}) of the cylindrical hollow chamber (111, 211) is greater than the theoretical inner diameter (D_{T}) of the additional inner thread (112, 212) so that the additional inner thread (112, 212) is flattened off, wherein the crimp contact (1, 2) comprises within its hollow chamber (111, 211) a spike (113, 213) that points in the direction of the cable insertion opening (110, 210), wherein the crimp contact (1, 2) comprises a through-going opening (101, 201) having an inner thread (103, 203) that is tailored to said through-going opening so that the spike (113, 213) can be screwed by way of the through-going opening (101, 201) into the hollow chamber (111, 211).

2. Crimp Contact (1, 2) as claimed in claim 1, **characterized in that** the spike (113, 213) comprises a screw head (1131, 2131), by way of example a slot or a cross slot so that said spike can be screwed with the aid of a screwdriver into the hollow chamber (111, 211).

3. Crimp Contact (1, 2) as claimed in any one of the preceding claims, **characterized in that** the surface of the contact region (12, 22) is at least in part coated with silver.

4. A heavy load plug connector comprising a plug connector housing (4), an insulating body (3) and at least one crimp contact (1, 2) as claimed in one of the preceding claims.

5. A method for producing a crimp contact according to claim 3, wherein the method comprises the following steps:
1) welding together a cylindrical copper rod and a cylindrical aluminum rod by means of frictional welding to form a common cylindrical rod having an aluminum part and a copper part,
2) producing by means of turning and/or drilling an aluminum part a crimp region (11, 21) having a hollow chamber (111, 211) for receiving an aluminum stranded conductor and producing the contact region (12, 22) from the copper part, wherein the hollow chamber (111, 211) is drilled with an actual inner diameter (D_{R}) in the crimp region (11, 21), wherein the additional inner thread (112, 212) is cut with a theoretical inner diameter (D_{T}) in the crimp region (111, 211) on the hollow chamber side, wherein the theoretical inner diameter (D_{T}) of the additional inner thread (112, 212) is smaller than the actual diameter (D_{R}) of the hollow chamber (111, 211), wherein
an additional through-going hole (101, 201) can be subsequently drilled in the crimp contact (1, 2) to the hollow chamber (111, 211)and an inner thread (103, 203) can be cut in said through-going opening (101, 201), so that the spike (113, 213) can be screwed into the hollow chamber (111, 211) through the through-going hole (191, 301).
3) coating the surface of the contact region (12, 22) at least in part with silver.

6. The method as claimed in claim 5, wherein the frictional welding in the first method step comprises rotational welding and/or vibration welding.

7. A method for using a crimp contact (1, 2) as calimed in one of the claims 1 to 3, wherein
A.) initially a stranded conductor is inserted through the cable insertion opening (110, 210) into a cylindrical hollow chamber (111, 211) of a crimp region (11, 21) of the crimp contact (1, 2) and wherein in a later method step the
B.) spike (113, 213) is screwed into the hollow chamber (111, 211) of the crimp region (11, 21) opposite the direction of insertion of the stranded conductor and wherein in a later method step
C.) the crimp region (11, 21) is pressed together using a crimping tool

8. The method as claimed in claim 7, wherein the stranded conductor is held when screwing the spike (113, 213) by means of the additional inner thread (112, 212) of the hollow chamber (111, 211) using a particularly strong frictional force in the hollow chamber (111, 211).

9. The method as claimed in any one of the claims 8 to 9, wherein
the stranded wires of the stranded conductor are pressed together by means of screwing in the spike (113, 213) and are pressed from the interior against the crimp region (11, 21), and that as a consequence furthermore oxide layers of the stranded conductors are broken open, as a result of which the cross conductivity is increased.

## Revendications

1. Contact à sertir (1, 2) destiné à un connecteur pour charge lourde, dans lequel le contact à sertir (1, 2) est conçu pour présenter une symétrie de révolution au moins dans certaines zones, dans lequel l'axe de symétrie correspondant s'étend dans le sens de l'enfichage,
dans lequel le contact à sertir (1, 2) comporte une zone de sertissage (11, 21) faite d'aluminium ou d'un alliage d'aluminium,
dans lequel le contact à sertir (1, 2) comporte de manière adjacente à la zone de sertissage (11, 21) une zone de contact (12, 22) faite de cuivre ou d'un alliage de cuivre, dans lequel la zone de sertissage (11, 21) est soudée à la zone de contact (12, 22), dans lequel le contact à sertir (1, 2) comporte dans sa zone de sertissage (11, 21) une cavité cylindrique (111, 211) présentant une ouverture d'insertion de câble (110, 210) destinée à recevoir un conducteur multibrins en aluminium, **caractérisé en ce que** le contact à sertir (1, 2) présente dans sa cavité cylindrique (111, 211) un filet intérieur (112, 212) supplémentaire, dans lequel le diamètre intérieur réel (D_{R}) de la cavité cylindrique (111, 211) est supérieur au diamètre intérieur théorique (D_{T}) du filet intérieur (112, 212) supplémentaire, de sorte que le filet intérieur (112, 212) supplémentaire est aplati, dans lequel le contact à sertir (1, 2) comporte à l'intérieur de sa cavité (111, 211) un mandrin (113, 213) qui est orienté dans la direction de l'ouverture d'insertion de câble (110, 210), dans lequel le contact à sertir (1, 2) comporte une ouverture de passage (101, 201) présentant un filet intérieur (103, 203) qui lui correspond, de sorte que le mandrin (113, 213) peut être vissé dans la cavité (111, 211) par l'intermédiaire de l'ouverture de passage (101, 201).

2. Contact à sertir (1, 2) selon la revendication 1, **caractérisé en ce que** le mandrin (113, 213) comporte une tête de vis (1131, 2131), par exemple une fente ou une rainure transversale, de manière à ce qu'il puisse être vissé dans la cavité (111, 211) à l'aide d'un tournevis.

3. Contact à sertir (1, 2) selon l'une des revendications précédentes, **caractérisé en ce que** la surface de la zone de contact (12, 22) est au moins partiellement revêtue d'argent.

4. Connecteur pour charge lourde, comportant un boîtier de connecteur (4), un corps isolant (3) et au moins un contact à sertir (1, 2) selon l'une des revendications précédentes, disposé dans le corps isolant (3).

5. Procédé de réalisation du contact à sertir selon la revendication 3, ledit procédé comprenant les étapes suivantes :
1.) une tige de cuivre cylindrique et une tige d'aluminium cylindrique sont soudées ensemble par soudage par friction afin d'obtenir une tige cylindrique commune comportant une partie en aluminium et une partie en cuivre ;
2.) par tournage et/ou perçage, la zone de sertissage compressible (11, 21) comportant une cavité (111, 211) destinée à recevoir un conducteur multibrins en aluminium est réalisée à partir de la partie en aluminium et la zone de contact (12, 22) est réalisée à partir de la partie en cuivre,
dans lequel la cavité (111, 211) est percée dans la zone de sertissage (11, 21) avec le diamètre intérieur réel (D_{R}), dans lequel le filet intérieur (112, 212) supplémentaire présentant le diamètre intérieur théorique (D_{T}) est découpé dans la zone de sertissage (111, 211) du côté de la cavité, dans lequel le diamètre intérieur théorique (D_{T}) du filet intérieur (112, 212) supplémentaire est inférieur au diamètre réel (D_{R}) de la cavité (111, 211), dans lequel l'ouverture de passage (101, 201) supplémentaire est percée dans le contact à sertir (1, 2) de manière adjacente à la cavité (111, 211) et le filet intérieur (103, 203) qui lui correspond est découpé dans ladite ouverture de passage (101, 201) de manière à ce que le mandrin (113, 213) puisse être vissé dans la cavité (111, 211) par l'intermédiaire de l'ouverture de passage (101, 301),
3.) la surface de la zone de contact (12, 22) est au moins partiellement revêtue d'argent.

6. Procédé selon la revendication 5, dans lequel le soudage par friction de la première étape du procédé comprend le soudage par rotation et/ou le soudage par vibration.

7. Procédé d'utilisation du contact à sertir (1, 2) selon l'une des revendications 1 à 3, dans lequel
A.) un conducteur multibrins est tout d'abord introduit à travers l'ouverture d'introduction de câble (110, 210) dans la cavité cylindrique (111, 211) de la zone de sertissage (11, 21) du contact à sertir (1, 2), puis
B.) le mandrin (113, 213) est vissé dans la cavité (111, 211) de la zone de sertissage (11, 21) dans le sens inverse de l'insertion du conducteur multibrins, puis
C.) la zone de sertissage (11, 21) est comprimée à l'aide d'un outil de sertissage.

8. Procédé selon la revendication 7, dans lequel le conducteur multibrins est maintenu dans la cavité (111, 211) avec une force de frottement particulièrement élevée par le filet intérieur (112, 212) supplémentaire de la cavité (111, 211) lorsque le mandrin (113, 213) est vissé.

9. Procédé selon l'une des revendications 7 à 8, dans lequel les brins du conducteur multibrins sont comprimés ensemble par le vissage du mandrin (113, 213) et sont comprimés depuis l'intérieur contre la zone de sertissage (11, 21), ce qui a pour effet de rompre les couches d'oxyde des brins et d'augmenter ainsi la conductivité transversale.
